# EUROPÄISCHE PATENTSCHRIFT

(11) **EP 1 214 264 B1**
(45) Veröffentlichungstag und Bekanntmachung des Hinweises auf die Patenterteilung: **09.03.2005**
(21) Anmeldenummer: 00974362.6
(22) Anmeldetag: 01.09.2000
(51) Int. Cl.: B65H 29/62, B65H 29/66, B65H 29/12, B65H 35/08

(54) **VORRICHTUNG ZUM QUERSCHNEIDEN VON MATERIALBAHNEN, INSBESONDERE KARTONBAHNEN**
DEVICE FOR CROSS CUTTING MATERIAL STRIPS, IN PARTICULAR CARDBOARD STRIPS
DISPOSITIF DE COUPE EN TRAVERS DE LIGNES DE MATERIAUX, EN PARTICULIER DE LIGNES DE CARTON

(30) Priorität: 21.09.1999 DE 19945114
(43) Veröffentlichungstag der Anmeldung: 19.06.2002
(73) Patentinhaber: Jagenberg Querschneider GmbH, 41468 Neuss (DE)
(72) Erfinder: SPIX, Guido, 41564 Kaarst (DE); STITZ, Albert, 51515 Kürten (DE); SCHMID, Frank, 47807 Krefeld (DE); LANGE, Wolfgang, 47574 Goch (DE)
(74) Vertreter: Jostarndt, Hans-Dieter, Dr. Dipl.-Phys.
(86) Internationale Anmeldenummer: PCT/EP2000/008534
(87) Internationale Veröffentlichungsnummer: WO 2001/021517

(56) Entgegenhaltungen:
- EP-A- 0 733 448
- DE-A- 4 119 511
- GB-A- 973 369

## Beschreibung

### Technisches Gebiet

Die Erfindung betrifft eine Vorrichtung zum Querschneiden von Materialbahnen, insbesondere von Kartonbahnen, mit einer Querschneidereinrichtung enthaltend zwei mit Quermessern bestückte Messertrommeln und mit einer hinter der Querschneideeinrichtung angeordneten Bogentransporteinrichtung, die einen Bandförderer zum Beschleunigen der beim Querschneiden erzeugten Bögen und eine sich daran anschliessende Brems- und Überlappungseinrichtung enthält, in der ein Schuppenstrom aus den Bögen erzeugt wird.

### Stand der Technik

Querschneidevorrichtungen, die aus einer Papier- oder Kartonbahn durch Querschneiden einzelne Bögen herstellen, die anschliessend auf einem Stapel abgelegt werden, enthalten bekannterweise hinter der Querschneidereinrichtung eine Bogentransporteinrichtung, die mit einem schnellen Bandförderer beginnt. Mittels des schnellen Bandförderers wird die Bahn beim Querschneiden gestrafft und die geschnittenen Bögen werden beschleunigt, damit eine Lücke zwischen ihnen entsteht. Die Lücke ist erforderlich, damit eine nachfolgend angeordnete Bremseinrichtung an den einzelnen Bogenhinterkanten angreifen kann. Beim Abbremsen eines Bogens schiebt sich die Vorderkante des noch ungebremsten nachfolgenden Bogens über seine Hinterkante. So wird ein Schuppenstrom von überlappt angeordneten Bögen erzeugt, der anschliessend in einer Stapeleinrichtung auf einem Stapel abgelegt wird. Eine gattungsgemässe Querschneideeinrichtung ist in der DE-A-41 19 511 beschrieben.

### Darstellung der Erfindung

Der Erfindung liegt die Aufgabe zugrunde, eine gattungsgemässe Querschneidevorrichtung so zu verbessern, dass sie bei konstruktiv vereinfachter Bauweise eine geringere Länge aufweist.

Diese Aufgabe mit den Merkmalen des Patentanspruchs 1 gelöst.

Bei der erfindungsgemässen Querschneidevorrichtung beginnt die Bogentransporteinrichtung mit einem schnellen Bänderförderer, der bevorzugt sehr kurz gestaltet ist. Ein Bogen wird kurz beschleunigt und anschliessend sofort losgelassen, damit durch Abbremsen der Überlappungsvorgang eingeleitet werden kann. Die gezogene Lücke zwischen zwei aufeinanderfolgende Bögen wird so gering wie möglich gehalten. Unmittelbar hinter der auslaufseitigen Umlenkrolle des schnellen Bandförderers befindet sich der Eingang einer Bogenschleuse. Für den Schleuseneingang ist somit keine Unterbrechung von Bandförderern erforderlich. Dies ermöglicht es, die Baulänge der Transporteinrichtung und damit der gesamten Querschneidevorrichtung erheblich zu verkürzen.

Die Unteransprüche enthalten bevorzugte, da besonders vorteilhafte Ausgestatlungen der Erfindung:

Bei der Ausgestaltung nach Patentanspruch 2 ist der untere schnelle Bandförderer möglichst kurz gestaltet und mit möglichst geringem Abstand von den Messertrommeln angeordnet. Die Baulänge der Transportrichtung wird so extrem kurz.

Nach Patentanspruch 3 bildet eine Fangwalze mit dem oberen Trum des schnellen Bandförderers einen zulaufenden Klemmspalt, in dem ein neuer Bahnanfang sicher übernommen wird.

Nach Patentanspruch 4 ist die Fangwalze vorteilhaft zugleich die einlaufseitige Umlenkwalze eines oberen Bandförderers.

Bei der Ausgestaltung nach Anspruch 5 folgt im Anschluss an den schnellen Bandförderer nur ein einziger weiterer unterer Bandförderer, auf dem sowohl der Schuppenstrom gebildet und auch bis zu der Stapeleinrichtung transportiert wird.

Der Patentanspruch 7 enthält eine besonders vorteilhafte Ausgestaltung und Anordnung eines Elements, mittels der die Bögen an ihren Hinterkanten für das Überlappen abwärts bewegt werden.

Die Patentansprüche 9 und 10 enthalten Ausgestaltungen einer erfindungsgemässen Querschneidevorrichtung, bei denen einzelne Elemente in konstruktiv einfacher Form so gestaltet sind, dass die Vorrichtung zur Staubeseitigung geöffnet werden kann.

### Kurze Beschreibung der Zeichnung

Die Zeichnung dient zur Erläuterung der Erfindung anhand eines vereinfacht dargestellten Ausführungsbeispiels.

Es zeigen:
- Figur 1: die Seitenansicht einer Querschneidevorrichtung,
- Figur 2: in einem vergrösserten Ausschnitt die Bogentransporteinrichtung und
- Figur 3: den Bereich der Bogenschleuse.

### Wege zur Ausführung der Erfindung

Die in Figur 1 in einer Gesamtansicht dargestellte Vorrichtung dient zur Herstellung von Kartonbögen aus einer kontinuierlich zugeführten Kartonbahn 1. In Bahn-/Bogenlaufrichtung (in den Figuren von links nach rechts) sind folgende Komponenten hintereinander angeordnet:

Eine Längschneideeinrichtung 2, in der die Ränder der Bahn 1 beschnitten und gegebenenfalls die Bahn 1 in bis zu 6 Einzelbahnen aufgeteilt wird, eine Querschneideeinrichtung 3, eine Bogentransporteinrichtung 4, von der die beim Querschneiden hergestellten Bögen übernommen und abgebremst werden, wobei sich ein Schuppenstrom bildet, und eine Stapeleinrichtung 5, in der die in dem Schuppenstrom zugeförderten Bögen auf Stapel 6 abgelegt werden, die auf Paletten 7 liegen.

Die Querschneideeinrichtung 3 enthält auf bekannte Weise zwei übereinander angeordnete Messertrommeln 8, 9, die jeweils mit zumindest einem Quermesser 10 bestückt sind. Von den Quermessern 10 wird die Bahn 1 beim Durchlauf in einem Scherenschnitt durchgetrennt. Ein im Gestell der Querschneideeinrichtung 3 vor den Messertrommeln 8, 9 gelagertes, angetriebenes Vorschubwalzenpaar 11 führt die Bahn 1 den Messertrommeln 8, 9 mit der gewünschten Bahngeschwindigkeit zu.

Unmittelbar hinter der Querschneideeinrichtung 3 ist die Bogentransporteinrichtung 4 angeordnet, die in Figur 2 vergrössert dargestellt ist. Sie enthält Elemente zum Übernehmen des bei einem Querschnitt erzeugten Bahnanfangs und zum Straffen der Bahn beim Querschneiden, zum beschleunigten Weitertransport des bei einem Querschnitt erzeugten Bogens, um eine Lücke zwischen zwei Bögen zu erzeugen, und zum Abbremsen eines Bogens zur Herstellung eines Schuppenstroms aus überlappenden Bögen, der mit verlangsamter Transportgeschwindigkeit der Stapeleinrichtung 5 zugeführt wird.

Die Bogentransporteinrichtung 4 beginnt mit der Einrichtung zur Übernahme des Bahnanfangs und zur Beschleunigung des beim Querschnitt erzeugten Bogens. Diese Einrichtung besteht aus einer oberen Fangwalze 12, die von oben umfänglich bis in Förderebene reicht, und einem zugehörigen unteren schnellen Bandförderer 13. Die Fangwalze 12 ist zugleich die einlaufseitige Umlenkwalze eines schnell umlaufenden oberen Bandförderers 14, der aus mehreren, parallel mit Abstand voneinander angeordneten Bändern besteht, die sich zumindest über den Bereich der maximalen Formatlänge erstrecken. Auslaufseitig werden die Oberbänder 14 von einer Umlenkwalze 15 umgelenkt, die von einem Drehantrieb 16 angetrieben wird. Damit sich eine Lücke zwischen zwei Bögen bildet, werden die schnellen Oberbänder 14 mit einer gegenüber der Geschwindigkeit der einlaufenden Bahn 1 erhöhten Geschwindigkeit angetrieben. Mit dieser erhöhten Geschwindigkeit treiben sie auch die Fangwalze 12 an.

Um ihre umfängliche Position verschiedenen Kartflndicken anpassen zu können, ist die Fangwalze 12 exzentrisch in seitlichen Lagerschalen gelagert, die mittels eines Drehantriebs 17 verstellt werden können. Eine Drehung der Lagerschalen bewirkt ein Anheben oder Absenken der Fangwalze 12.

Der aus einem maschinenbreiten Band oder mehreren parallelen Bändern bestehende untere Bandförderer 13 ist unterhalb der fangwalze 12 so angeordnet, dass sein oberer fördernder Trum 18 in der Einlaufebene der Bogenvorderkanten mit der Fangwalze 12 einen Klemmspalt bildet. In dem Klemmspalt wird ein einlaufender Bahnanfang übernommen und eine Zugkraft auf ihn ausgeübt, die die Bahn 1 beim Querschneiden strafft. Der beim Querschnitt hergestellte Bogen wird anschliessend mit der erhöhten Geschwindigkeit weitertransportiert. Ein in der Förderebene zwischen den Messertrommeln 8, 9 und dem Bandförderer 13 angeordnetes Leitblech 19 stützt den Bahnanfang, bis er vom Bandförderer 13 übernommen wird. Der Bandförderer 13 wird mit der erhöhten Geschwindigkeit des oberen Bandförderers 14 angetrieben. Sein in der Förderebene verlaufender, den Bahnanfang und den daraus hergestellten Bogen fördernder Trum 18 wird von einer einlaufseitigen Umlenkrolle 20 und von einer auslaufseitigen Umlenkrolle 21 begrenzt.

Mit geringem Abstand hinter der Umlenkrolle 21 beginnt die Brems- und Überlappungseinrichtung mit einem Element zur Abwärtsbewegung der Bogenhinterkanten. Bevorzugt besteht das Element aus einem mit Unterdruck beaufschlagbaren Saugkasten 22, dessen obere Wand parallel mit etwas Abstand unterhalb der Förderebene verläuft und Saugöffnungen aufweist. Bevorzugt wird während des Betriebs ein kontinuierlicher, nicht taktweise unterbrochener Unterdruck erzeugt. Von dem Unterdruck werden den Hinterkanten der Bögen angesaugt und abgebremst. Die Abwärtsbewegung der Bogenhinterkanten kann auch durch aerodynamisch wirkende Leitbleche bewirkt werden, wie sie beispielsweise in der DE-A-26 01 081 beschrieben sind.

Im Anschluss an das Element zur Abwärtsbewegung der Bogenhinterkanten folgt ein unterer Bandförderer 23, der bis an die Stapeleinrichtung 5 reicht. Der untere Bandförderer 23 läuft mit der langsameren Ablagegeschwindigkeit, mit der die Bögen auf dem Stapel 6 abgelegt werden. Der Wert der Ablagegeschwindigkeit beträgt ca. 20% der Bahngeschwindigkeit beim Querschneiden, im Beispiel ca. 80 m/min. Beim Abbremsen eines Bogens schiebt sich die Vorderkante eines nachfolgenden, noch schneller laufenden Bogens über seine Hinterkante. Es entsteht so ein Schuppenstrom von sich überlappenden Bögen, der mit der langsamen Ablagegeschwindigkeit auf den Unterbändern 23 weitergefördert wird.

Um einen Bogen während des Abbremsens im Überlappungsbereich an seiner Oberseite sicher zu führen, reichen die unteren Trums der Oberbänder 14 zumindest über die Länge des Bogenformats. Auslaufseitig wird die wirksame Förderstrecke durch ein feststehendes, in der Höhe verstellbares Führungsrohr 24 begrenzt, das die unteren Trums der Oberbänder 14 an der Rückseite abstützt und anschliessend nach oben von der Förderstrecke weg zu der Umlenkrolle 15 umlenkt. Unmittelbar hinter dem führungsrohr 24 sind zwischen den Oberbändern 14 umfänglich nach unten über diese hinausreichende, freilaufend gelagerte Fangrollen 25 auf einer gemeinsamen Achse angeordnet. Die Fangrollen 25 drücken die Vorderkante eines einlaufenden Bogens von den schnell laufenden Oberbändern 14 weg nach unten auf die langsameren Unterbänder 23. Sie bilden mit den Unterbändern 23 einen Klemmspalt, durch den der erzeugte Schuppenstrom gefördert wird.

Da die Position des Führungsrohr 24 und der Fangrollen 25 der Bogenlänge angepasst werden muss, sind diese Elemente in einem Wagen 26 gelagert, der über den erforderlichen Bereich in und gegen Bogenlaufrichtung verstellt werden kann.

Die auslaufseitige Umlenkrolle 21 des Bandförderers 13 ist mit einem Abstand von weniger als der maximalen Formatlänge, bevorzugt von weniger als der minimalen Formatlänge, von der Rotationsachse der Messertrommeln 8, 9 angeordnet und dient zugleich als Ausstossrolle zu der nachfolgend angeordneten Brems- und Überlappungseinrichtung. Eine Ausstossrolle leitet einen Bogen in einen nachfolgenden Strekkenbereich, in dem er kurzzeitig, für zumindest einen Augenblick, nicht eingespannt gefördert, also losgelassen wird. Erreicht wird dies nach der Erfindung dadurch, dass im Anschluss an die Umlenkrolle 21 eine Strecke folgt, in der zu Beginn kein Fördermittel an der Unterseite eines Bogens angreift und in der der Abstand zwischen den oberen und unteren Fördermitteln grösser ist als die Dicke der zwischen ihnen befindlichen Bögen. Auslaufseitig wird der Streckenbereich ohne Einspannung der Bögen von den Fangrollen 25 begrenzt, die mit den langsamen Unterbändern 23 einen Klemmspalt bilden, durch den der Schuppenstrom geführt wird. Der Abstand der Fangrollen 25 von der auslaufseitigen Umlenkrolle 21 beträgt somit zumindest eine aktuelle Formatlänge.

Zwischen der auslaufseitigen Umlenkrolle 21 des schnellen Bandförderers 13 und dem Saugkasten 22 ist eine Bogenschleuse angeordnet, die vergrössert in Figur 3 dargestellt ist. Die Bogenschleuse dient zum Ausschleusen schadhafter Bögen, beispielsweise von Bögen, die eine Splicestelle enthalten. Eine gattungsgemässe Bogenschleuse ist in der GB 973369 beschrieben.

Zur Bildung der Schleuse lenkt die Umlenkrolle 21 das Band des Bandförderers 13 schräg nach unten zu einer weiteren Umlenkrolle 27, von der es zu der einlaufseitigen Umlenkrolle 20 zurückgeführt wird. Die Umlenkrolle 21 begrenzt so den Eingang der Bogenschleuse, und der Bandförderer 13 dient vorteilhaft zugleich als Förderer in der Bogenschleuse. Auslaufseitig wird der Eingang zur Schleuse von einem Leitblech 28 begrenzt, das an der Saugkammer 22 befestigt ist. Eine weitere Leitrolle 29 unterhalb des Saugkastens 22 und ein nachfolgendes Leitblech 30 führen gemeinsam mit dem Band 13 einen ausgeschleusten Bogen zu zwei angetriebenen Zugwalzen 31, 32 am Schleusenausgang, von denen er aus der Querschneidemaschine gezogen wird.

Bevorzugt weisen die vordere Zugwalze 32 und der Bandförderer 13 ein gemeinsamen Antrieb auf. Im vorliegenden Beispiel ist der gemeinsame Antrieb ein Elektromotor 33, der einen die Umlenkwalze 27 und die Zugwalze 32 umlaufenden Riemen 34 antreibt. Um die Schleuse zur Staubeseitigung öffnen zu können, sind die beiden Walzen 27, 32 an jeder Längsseite der Maschine jeweils an einem schwenkbaren Seitenteil 35 gelagert, wobei an einem Seitenteil 35 auch der Antrieb 33 befestigt ist. Die Schwenkachse 36 der Seitenteile 35 befindet sich etwas unterhalb der Umlenkrolle 21, so dass der einlaufseitige Teil der Schleuse von einer Kolben-Zylinder-Einheit 37 zum Öffnen in Richtung zu den Messertrommel 8, 9 bewegt werden kann. Oberhalb der Förderebene ist im Bereich des Schleuseneingangs zwischen der Fangwalze 12 und der Saugkammer 22 eine pneumatisch betätigbare Schleusenklappe 38 angeordnet, die zum Ablenken eines Bogens in die Schleuse nach unten in die Förderebene bewegt werden kann. Die aktive Position der Schleusenklappe 38 ist in Figur 3 dargestellt.

Bei einer bevorzugten Ausführungsform sind die beiden angetriebenen Zugwalzen 31, 32 als Schnitzelwalzen mit umlaufenden Schneidringen ausgestaltet. Ein ausgeschleuster Bogen wird beim Durchlauf zwischen den beiden Zugwalzen 31, 32 zu Schnitzeln zerkleinert, die einem unter dem Schleusenausgang angeordneten Behälter zugeführt werden. Das Schnitzelwerk für ausgeschleuste Bögen ist somit vorteilhaft in die Bogenschleuse integriert und benötigt keinen eigenen Antrieb.

Alle am Anfang der Bogentransporteinrichtung 4 angeordneten und sich quer über die Maschinenbreite erstreckenden Elemente, also die obere Fangwalze 12 mit ihrer Verstelleinrichtung 17, der untere schnelle Bandförderer 13, die Bogenschleuse, der Saugkasten 22 und die einlaufseitige Umlenkwalze 39 des langsamen unteren Bandförderers 23 sind in einem gemeinsamen Wagen 40 befestigt. Der Wagen 40 ist begrenzt in und gegen Bogenlaufrichtung verschiebbar in den Seitenwänden des Gestells der Bogentransporteinrichtung 4 gelagert. Die Verschiebung des Wagens 40 erfolgt mittels seitlicher Kolben-Zylinder-Einheiten 41, die ihn von seiner Arbeitsposition möglichst nahe an der Querschneideeinrichtung in eine davon beabstandete Position ziehen, in der der Bereich zwischen der Querschneideeinrichtung 3 und der Bogentransporteinrichtung 4 geöffnet ist. So lassen sich Staus sowohl in der Querschneideeinrichtung 3 als auch im Einlauf der Bogentransporteinrichtung 4 beseitigen.

## Patentansprüche

1. Vorrichtung zum Querschneiden von Materialbahnen (1), insbesondere von Kartonbahnen, mit
- einer Querschneideeinrichtung (3), die zwei mit Quermessern (10) bestückte Messertrommeln (8, 9) enthält und
- einer hinter der Querschneideeinrichtung (3) angeordneten Bogentransporteinrichtung (4), die einen Bandförderer (13) zum Beschleunigen der beim Querschneiden erzeugten Bögen und eine sich daran anschliessende Brems- und Überlappungseinrichtung enthält, in der ein Schuppenstrom aus den Bögen erzeugt wird,
**dadurch gekennzeichnet, dass** die Transporteinrichtung (4) mit einem unteren Bandförderer (13) beginnt, dessen oberer, fördernder Trum (18) auslaufseitig von einer Umlenkrolle (21) begrenzt wird,
- die als Ausstossrolle einen Bogen zu einem nachfolgenden Streckenbereich leitet, in dem er kurzzeitig nicht eingespannt gefördert wird, und
- die den Eingang einer Bogenschleuse begrenzt, wobei das nach unten umgelenkte Band des Bandförderers (13) zugleich als Förderer in der Bogenschleuse dient.

2. Vorrichtung nach Anspruch 1, **dadurch gekennzeichnet, dass** der Abstand der auslaufseitigen Umlenkrolle (21) von den Rotationsachsen der Messertrommeln (8, 9) weniger als die maximale formatlänge, bevorzugt weniger als die minimale Formatlänge, beträgt.

3. Vorrichtung nach Anspruch 1 oder 2, **dadurch gekennzeichnet, dass** oberhalb des unteren Bandförderers (13) eine Fangwalze (12) angeordnet ist, die mit dem fördernden Trum (18) des Bandförderers (13) einen Klemmspalt bildet.

4. Vorrichtung nach Anspruch 3, **dadurch gekennzeichnet, dass** die Fangwalze (12) zugleich die einlaufseitige Umlenkwalze eines oberen Bandförderers (14) ist, der sich zumindest über den Bereich der maximalen Formatlänge erstreckt.

5. Vorrichtung nach einem der Ansprüche 1 bis 4, **dadurch gekennzeichnet, dass** mit Abstand hinter dem unteren Bandförderer (13) ein weiterer, langsamerer Bandförderer (23) angeordnet ist, der bis an die Stapeleinrichtung (5) reicht und der mit Fangrollen (25) einen Klemmspalt bildet, der den Streckenbereich ohne Einspannung der Bögen begrenzt.

6. Vorrichtung nach einem der Ansprüche 1 bis 5, **dadurch gekennzeichnet, dass** mit geringem Abstand hinter der auslaufseitigen Umlenkrolle (21) des Bandförderers (13) die Brems- und Überlappungseinrichtung mit einem Element zur Abwärtsbewegung der Bogenhinterkanten beginnt.

7. Vorrichtung nach einem der Anspruch 6, **dadurch gekennzeichnet, dass** das Element zur Abwärtsbewegung der Bogenhinterkanten ein mit Unterdruck beaufschlagbarer Saugkasten (22) ist, dessen obere Wand parallel mit etwas Abstand unterhalb der Förderebene verläuft und Saugöffnungen aufweist.

8. Vorrichtung nach einem der Ansprüche 1 bis 7, **dadurch gekennzeichnet, dass** am Ausgang der Bogenschleuse zwei angetriebene Zugwalzen (31, 32) angeordnet sind, die als Schnitzelwalzen ausgebildet sind.

9. Vorrichtung nach einem der Ansprüche 1 bis 8, **dadurch gekennzeichnet, dass** der einlaufseitige Teil der Bogenschleuse zum Öffnen der Schleuse in Richtung zu den Messertrommeln (8, 9) schwenkbar gelagert ist.

10. Vorrichtung nach einem der Ansprüche 1 bis 9, **dadurch gekennzeichnet, dass** alle am Anfang der Bogentransporteinrichtung (4) angeordneten und sich quer über die Maschinenbreite erstreckenden Elemente in einem gemeinsamen Wagen (40) befestigt sind, der begrenzt in und gegen Bogenlaufrichtung verschiebbar in den Seitenwänden des Gestells der Bogentransporteinrichtung (4) gelagert ist.

## Claims

1. A device for crosscutting webs of material (1), especially webs of cardboard, having
- a crosscutting means (3) comprising two blade drums (8, 9) fitted with transverse blades (10) and
- a sheet transport means (4) that is positioned downstream from the crosscutting means (3) and that has a conveyor belt (13) that serves to accelerate the sheets created by the crosscutting, downstream from which there is a braking and overlapping means in which a stream of overlapping sheets is made from the sheets,
**characterized in that** the transport means (4) begins with a lower conveyor belt (13) whose upper conveying belt run (18) is delimited on the outlet side by a deflection roller (21),
- which, as an ejection roller, feeds a sheet to a subsequent segment in which it is briefly conveyed in an unclamped manner, and
- which limits the entrance of a sheet lock, whereby the downwards deflected belt of the conveyor belt (13) simultaneous serves as a conveyor into the sheet lock.

2. The device according to Claim 1, **characterized in that** the distance between the outlet-side deflection roller (21) and the rotational axes of the blade drums (8, 9) is less than the maximum format length, preferably less than the minimum format length.

3. The device according to Claim 1 or 2, **characterized in that**, above the lower conveyor belt (13), there is a catching roller (12) that forms a nip with the conveying belt run (18) of the conveyor belt (13).

4. The device according to Claim 3, **characterized in that** the catching roller (12) simultaneously constitutes the inlet-side deflection roller of an upper conveyor belt (14) that extends at least over the area of the maximum format length.

5. The device according to one of Claims 1 to 4, **characterized in that**, at a distance behind the lower conveyor belt (13), there is another slower conveyor belt (23) that extends to the stacking means (5) and that forms a nip with catching rollers (25), said nip limiting the segment where the sheets are not clamped.

6. The device according to one of Claims 1 to 5, **characterized in that**, at a small distance behind the outlet-side deflection roller (21) of the conveyor belt (13), the braking means and overlapping means begins with an element for the downwards movement of the rear edges of the sheets.

7. The device according to Claim 6, **characterized in that** the element for the downwards movement of the rear edges of the sheets is a suction box (22) that can be kept under negative pressure and whose upper wall has suction openings and runs parallel below the conveying plane at a slight distance.

8. The device according to one of Claims 1 to 7, **characterized in that**, at the outlet of the sheet lock, there are two driven drawing rollers (31, 32) that are configured as shredding rollers.

9. The device according to one of Claims 1 to 8, **characterized in that** the inlet-side part of the sheet lock is pivoted on bearings in order to open the lock in the direction towards the blade drums (8, 9).

10. The device according to one of Claims 1 to 9, **characterized in that** all of the elements that are arranged at the beginning of the sheet transport means (4) and that extend crosswise over the width of the machine are secured in a shared carriage (40) that is mounted in the side walls of the frame of the sheet transport means (4) so as to move to a limited extent in and opposite to the running direction of the sheets.

## Revendications

1. Dispositif de coupe en biais de bandes de matériau (1), en particulier de bandes de carton, avec
- un dispositif de coupe en biais (3) qui contient deux tambours à couteaux (8, 9) pourvu de couteaux en biais (10) et
- un dispositif de transport de feuilles (4) disposé derrière le dispositif de coupe en biais (3), qui contient un convoyeur (13) pour accélérer les feuilles obtenues lors de la coupe en biais et suivi d'un dispositif de freinage et de superposition, dans lequel est produit un flux en écailles à partir des feuilles, **caractérisé en ce que** le dispositif de transport de feuilles (4) commence avec un convoyeur (13) inférieur dont la courroie (18) d'entraînement supérieure est limitée du coté de la sortie par un rouleau de déviation (21),
- qui en tant que rouleau d'éjection dirige une feuille vers une zone de parcours suivante, celle-ci étant transportée brièvement de manière non fixée, et
- qui limite l'entrée d'une écluse à feuilles, le tapis du convoyeur (13), dévié vers le bas servant également comme entraînement dans l'écluse à feuilles.

2. Dispositif selon la revendication 1, **caractérisé en ce que** la distance entre le rouleau de déviation (21) du coté de la sortie et des axes de rotation des tambours à couteaux (8, 9) est moins grande que la longueur maximale du format, de préférence moins grande que la longueur minimale du format.

3. Dispositif selon la revendication ou 2, **caractérisé en ce qu'**un rouleau de récupération (12) est arrangé au-dessus du convoyeur (13) inférieur, qui forme avec la courroie (18) d'entraînement du convoyeur (13) une fente de coincement.

4. Dispositif selon la revendication 3, **caractérisé en ce que** le rouleau de récupération (12) est en même temps le rouleau de déviation du coté de l'entrée d'un convoyeur (14) supérieur qui s'étend au moins sur la zone de la longueur de format maximale.

5. Dispositif selon une des revendications 1 à 4, **caractérisé en ce qu'**un autre convoyeur (23) est arrangé derrière et à distance du convoyeur (13) inférieur, l'autre convoyeur (23) étant plus lent que le convoyeur (13) inférieur, s'étendant jusqu'au dispositif d'empilement (5) et formant avec des rouleaux de récupération (25) une fente de coincement qui limite la zone du parcours sans fixation des feuilles.

6. Dispositif selon une des revendications 1 à 5, **caractérisé en ce que** le dispositif de freinage et de superposition débute à une faible distance derrière le coté de sortie du rouleau de déviation (21) du convoyeur (13) avec un élément causant un mouvement vers le bas des bords arrières des feuilles.

7. Dispositif selon la revendication 6, **caractérisé en ce que** l'élément causant un mouvement vers le bas des bords arrières des feuilles est une boîte d'aspiration (22) pouvant être soumise à une dépression, dont la paroi supérieure est ordonnée parallèlement à quelque distance en dessous de la surface de convoiement et comporte des ouvertures d'aspiration.

8. Dispositif selon une des revendications 1 à 7, **caractérisé en ce que** deux rouleaux de traction (31, 32) actionnés sont arrangés à la sortie de l'écluse à feuilles en tant que rouleaux à lambeaux.

9. Dispositif selon une des revendications 1 à 8, **caractérisé en ce que** la partie du coté de l'entrée de l'écluse à feuilles est articulée pour pivoter afin d'ouvrir l'écluse en direction des tambours à couteaux (8, 9).

10. Dispositif selon une des revendications 1 à 9, **caractérisé en ce que** tous les éléments arrangés au début du dispositif de transport de feuilles (4) et s'étendant en biais sur la largeur de la machine sont montés sur un chariot commun (40), qui est articulé dans les murs latéraux du support du dispositif de transport de feuilles (4) pour être déplacé de façon limitée dans le sens de déplacement des feuilles ou dans le sens contraire.
